# EUROPÄISCHE PATENTSCHRIFT

(11) **EP 3 461 352 B1**
(45) Veröffentlichungstag und Bekanntmachung des Hinweises auf die Patenterteilung: **17.03.2021**
(21) Anmeldenummer: 18197694.5
(22) Anmeldetag: 28.09.2018
(51) Int. Cl.: A24C 5/01, A24C 5/32

(54) **VORRICHTUNG ZUR BEARBEITUNG VON ARTIKELN DER TABAK VERARBEITENDEN INDUSTRIE**
DEVICE FOR PRODUCING ARTICLES FOR THE TOBACCO PROCESSING INDUSTRY
DISPOSITIF DE PRODUCTION DES ARTICLES DE L'INDUSTRIE DE TRAITEMENT DU TABAC

(30) Priorität: 29.09.2017 DE 102017122752
(43) Veröffentlichungstag der Anmeldung: 03.04.2019
(73) Patentinhaber: Philip Morris Products S.A., 2000 Neuchâtel (CH)
(72) Erfinder: Panz, Andreas, 21502 Geesthacht (DE); Landowski, Andreas, 22946 Grande (DE); Geretshauser, Frank, 21279 Wenzendorf (DE); Fetahovic, Amir, 22113 Oststeinbek (DE)
(74) Vertreter: Bohest AG

(56) Entgegenhaltungen:
- EP-A1- 1 447 016
- EP-A1- 2 716 171
- DE-A1-102013 009 676

## Beschreibung

Die Erfindung betrifft eine Vorrichtung zur Bearbeitung von Artikeln der Tabak verarbeitenden Industrie der mindestens einen Körper aus magnetischem oder magnetisierbarem Material enthaltenden Art, mit mindestens einer Halterungseinrichtung zum Halten mindestens eines derartigen Artikels, wobei die Halterungseinrichtung derart ausgebildet ist, dass sie während des Haltens des Artikels zumindest temporär eine Änderung der Position des Artikels zulässt, und eine Magnetisierungseinrichtung vorgesehen ist, den von der Halterungseinrichtung gehaltenen Artikel in eine definierte Position zu verbringen.

In Artikeln der Tabak verarbeitenden Industrie können bei Bedarf Metallkörper insbesondere in Form von flachen Metallbändern oder-streifen zum Einsatz kommen, die in den Basisstäben enthalten sind, wie beispielsweise in der WO 2017/072149 A1 beschrieben ist. Bei den Artikeln der Tabak verarbeitenden Industrie handelt es sich insbesondere um Zwischenprodukte zur Herstellung von Zigaretten oder auch um fertige Produkte wie Zigaretten, wobei die Basisstäbe bevorzugt rauchbares Material wie Tabakmaterial aufweisen, in dem der mindestens eine Metallkörper eingebracht ist. Insbesondere handelt es sich bei den Artikeln der Tabak verarbeitenden Industrie im vorliegenden Kontext um sog. "heatnot-burn"-Artikel, in denen Metallstreifen eingesetzt sind, um die Erzeugung der benötigten Hitze zu ermöglichen, zu unterstützen bzw. zu beeinflussen. Dies lässt sich mittels Induktion realisieren, sofern der Metallstreifen ferromagnetisches Material aufweist. Die Basisstäbe werden in einem weiteren Prozess einfach oder auch mehrfach geschnitten, nicht zuletzt um die Bildung von grundsätzlich eher schwer zu handhabenden kurzen Stäben oder Stöpseln möglichst spät im Prozess vorzunehmen. Die für den Schneideprozess eintreffenden Basisstäbe nehmen hinsichtlich der Orientierung der Metallkörper bzw. flachen Metallbänder gegenüber dem Messer eine zufällige Position oder Lage ein. Dies führt dazu, dass abhängig von der Orientierung der Metallkörper bzw. flachen Metallbänder zum Messer der Widerstand beim Schneiden unterschiedlich ist. Dies hat Auswirkungen auf den Schneideprozess und insbesondere auf das Schneideergebnis und auch den Verschleiß des Messers. In bestimmten Positionen der Artikel bzw. Basisstäbe, in denen die Metallkörper bzw. flachen Metallbänder eine entsprechende Orientierung einnehmen, kann es passieren, dass der Schneideprozess nur unter größeren Schwierigkeiten zu bewerkstelligen ist und nicht zu dem gewünschten Schneideergebnis führt, insbesondere wenn die Metallkörper oder flachen Metallbänder aufgrund ihrer Lage einen erhöhten Schneidewiderstand erzeugen oder zu einer besonders starken Nachgiebigkeit der Basisstäbe führen, wodurch ebenfalls ein effektives Schneiden verhindert wird.

Die EP 1 447 016 A1, die den nächstkommenden Stand der Technik bildet, von der die vorliegende Erfindung ausgeht, offenbart eine Fördertrommel für Artikel der Tabak verarbeitenden Industrie mit mindestens einer magnetischen Hubeinrichtung, die ausgebildet ist, den Abstand zwischen längsaxial zueinander ausgerichteten und in zwei Reihen queraxial der Fördertrommel zugeförderten Artikeln zu vergrößern und wieder zu verkleinern.

Aus der DE 10 2013 009 676 A1 ist eine Fördertrommel der Tabak verarbeitenden Industrie zum Transport von Artikeln der Tabak verarbeitenden Industrie mit einem Trommelkörper bekannt, auf dessen Oberfläche eine Vielzahl von Segmenten zur Aufnahme der Artikel angeordnet sind. Zwischen der Innenseite der Segmente und der Oberfläche des Trommelkörpers sind Gleitlagerplättchen angeordnet, um Verschleißerscheinungen an der Oberfläche des Trommelkörpers und/oder an der Innenseite der Segmente im Wesentlichen zu vermeiden. Bei einer bevorzugten Ausführung sind die Gleitlagerplättchen mit Hilfe von Magnetkräften auf der Oberfläche des Trommelkörpers lösbar befestigt, wozu an vorbestimmten Stellen auf der Oberfläche des Trommelkörpers Magnete vorgesehen sind, mit denen jeweils ein Gleitlagerplättchen in haftenden Eingriff gelangt.

Es ist eine Aufgabe der vorliegenden Erfindung, für eine Vorrichtung der eingangs genannten Art Mittel vorzuschlagen, wodurch sich der Schneideprozess gleichmäßig für jeden zu bearbeitenden Artikel vereinfachen lässt und zu einem gleichmäßigen guten Schneideergebnis führt.

Gelöst wird diese Aufgabe mit einer Vorrichtung zur Bearbeitung von Artikeln der Tabak verarbeitenden Industrie der mindestens einen Körper aus magnetischem oder magnetisierbarem Material enthaltenden Art, mit mindestens einer Halterungseinrichtung zum Halten mindestens eines derartigen Artikels, wobei die Halterungseinrichtung derart ausgebildet ist, dass sie während des Haltens des Artikels zumindest temporär eine Änderung der Position des Artikels zulässt, und eine Magnetisierungseinrichtung vorgesehen ist, den von der Halterungseinrichtung gehaltenen Artikel in eine definierte Position zu verbringen, wobei die Halterungseinrichtung derart ausgebildet ist, dass sie während des Haltens des Artikels zumindest temporär eine Änderung der Position des Artikels durch Drehung um eine Längsachse des Artikels in eine als definierte Position bestimmte definierte Drehwinkelstellung zulässt.

Demnach schlägt die Erfindung vor, die Artikel der Tabak verarbeitenden Industrie der mindestens einen Körper aus magnetischem oder magnetisierbarem Material enthaltenden Art in eine definierte Position auszurichten, und zwar insbesondere in eine definierte Position, die für den nachfolgenden Schneideprozess besonders günstig und somit vorteilhaft ist. Hierzu macht sich die Erfindung die Erkenntnis zunutze, dass sich ein Körper aus magnetischem oder magnetisierbarem Material hinsichtlich seiner Position durch Magnetkraft beeinflussen lässt. Daher lehrt die Erfindung die Verwendung einer Magnetisierungseinrichtung, die eine Magnetkraft erzeugt, welche auf den mindestens einen Körper aus magnetischem oder magnetisierbarem Material im Artikel wirkt, um den Artikel in die definierte Position zu verbringen. Hierzu ist des Weiteren erfindungsgemäß die Halterungseinrichtung derart auszubilden, dass sie während des Haltens des Artikels zumindest temporär eine Änderung der Position des Artikels zulässt, indem kurzzeitig entweder die Halterungseinrichtung vollständig abgeschaltet und somit wirkungslos wird oder die von der Halterungseinrichtung erzeugte Haltekraft soweit reduziert wird, dass der Artikel von der Halterungseinrichtung zwar noch ein wenig gehalten wird, jedoch gleichzeitig dabei eine Änderung seiner Position möglich ist; demnach bewirkt die Halterungseinrichtung erfindungsgemäß ein positionsveränderliches Halten des Artikels zumindest während des Verbringens des Artikels in die definierte Position mithilfe der Magnetisierungseinrichtung, und zwar dergestalt, dass sich der Artikel von der Halterungseinrichtung nicht löst.

Dabei ist die Halterungseinrichtung derart ausgebildet, dass sie während des Haltens des Artikels zumindest temporär eine Änderung der Position des Artikels durch Drehung um eine Längsachse des Artikels in eine als definierte Position bestimmte definierte Drehwinkelstellung zulässt. Hiernach wird also der stabförmige Artikel von der Halterungseinrichtung nicht drehfest, sondern frei drehbar gehalten, zumindest solange die Magnetisierungseinrichtung wirksam ist, um den Artikel in die bestimmte definierte Drehwinkelstellung zu verdrehen.

Somit wird sichergestellt, dass in der Schneideposition im nachfolgenden Schneideprozess die Ausrichtung der Artikel optimal ist. Ferner gewährleistet die Erfindung eine reproduzierbare Ausrichtung der Artikel, was für die Erzielung eines gleichmäßigen und gleichbleibenden Schneideergebnisses ebenfalls von Bedeutung ist. Nach alledem bietet also die Erfindung auf konstruktiv einfache und zugleich effektive Weise eine Möglichkeit, wodurch sich der Schneideprozess für jeden zu bearbeitenden Artikel in gleicher Weise vereinfachen lässt und zu einem gleichmäßigen guten Schneideergebnis führt.

Bevorzugte Ausführungen und Weiterbildungen der Erfindung sind in den abhängigen Ansprüchen angegeben.

Bevorzugt wird die erfindungsgemäße Vorrichtung zur Ausrichtung mindestens eines Artikels der einen magnetischen oder magnetisierbaren Metallstreifen enthaltenden Art verwendet.

Um das Verbringen des von der Halterungseinrichtung gehaltenen Artikels aufgrund der Wirkung der Magnetisierungseinrichtung in die definierte Position zu erleichtern, sollte die von der Halterungseinrichtung erzeugte Haltekraft während des Verbringens des Artikels in die definierte Position zweckmäßigerweise entweder abgeschaltet oder zumindest auf einen solchen Wert eingestellt bzw. reduziert werden, der eine Änderung der Position des Artikels zulässt. Im Falle der Verwendung einer Saugeinrichtung, um den Artikel durch Saugkraft an der Halterungseinrichtung zu halten, sollte während des Verbringens des Artikels in die definierte Position mithilfe der Magnetisierungseinrichtung zweckmäßigerweise entweder die Saugeinrichtung abgeschaltet und somit wirkungslos sein oder nur eine derartige Saugkraft erzeugen, die eine Änderung der Position des Artikels zulässt.

Eine weitere bevorzugte Ausführung der Erfindung ist dadurch gekennzeichnet, dass die Halterungseinrichtung mindestens ein feststehendes Lagerelement und mindestens ein am feststehenden Lagerelement bewegbar gelagertes Förderelement aufweist, das zum Transport mindestens eines Artikels entlang eines Transportweges vorgesehen ist und mindestens einen Aufnahmeabschnitt zur Aufnahme mindestens eines Artikels aufweist, und die Magnetisierungseinrichtung ausgebildet ist, den vom Aufnahmeabschnitt des Förderelementes aufgenommenen Artikel während der Bewegung des Förderelementes zumindest entlang eines Abschnittes des Transportweges in die definierte Position zu verbringen. Der Vorteil dieser Ausführung besteht darin, dass sie zwei Funktionen in sich vereinigt, nämlich zum einen den Transport der Artikel von einer vorangegangenen Bearbeitungsstation zu einer nachfolgenden Bearbeitungsstation, in der insbesondere der Schneideprozess stattfindet. Bevorzugt ist das Förderelement zum Transport mindestens eines Artikels quer zur Längserstreckung des Artikels vorgesehen. Des Weiteren ist bevorzugt der Aufnahmeabschnitt als nach außen offene Mulde ausgebildet. Insbesondere ist das Förderelement als am Lagerelement bewegbar gelagertes Förderband oder als am Lagerelement rotierbar gelagerte Fördertrommel vorgesehen, die bevorzugt als Muldentrommel ausgebildet ist, wobei das feststehende Lagerelement bevorzugt einen Steuerflansch aufweisen oder als Steuerflansch ausgebildet sein kann. Dabei ist es von Vorteil, im Bereich des Transportweges des Förderelements bzw. benachbart zum Förderband oder zum Umfang der Fördertrommel nicht nur die Magnetisierungseinrichtung, sondern stromabwärts auch noch eine weitere Bearbeitungsstation wie insbesondere eine Schneidestation vorzusehen, sodass die auf dem Förderelement gehaltenen Artikel nicht nur von einer vorausgegangenen Bearbeitungsstation zu einer nächsten Bearbeitungsstation transportiert und dabei ausgerichtet, sondern während des Transportes durch das Förderelement auch zusätzlich noch in der nachfolgenden Bearbeitungsstation der weiteren Bearbeitung unterzogen werden.

Zwar besteht nach einer der zuvor erwähnten bevorzugten Ausführungen die Möglichkeit, die Haltekraft so einzustellen bzw. zu reduzieren, dass die Artikel an der Halterungseinrichtung noch gehalten, jedoch gleichzeitig in ihrer Position verändert werden können. Jedoch wird zusätzlich oder alternativ hierzu vorzugsweise vorgeschlagen, dass die Halterungseinrichtung im Bereich des Abschnittes des Transportweges ein, insbesondere nach Art einer Haube ausgebildetes, Abdeckelement aufweist, das den mindestens einen Aufnahmeabschnitt des Förderelementes während der Bewegung des Förderelementes entlang des Abschnittes des Transportweges in einem Abstand gegenüberliegt, der mindestens der Dicke des im Aufnahmeabschnitt aufgenommenen Artikels entspricht, um ein unbeabsichtigtes Lösen des Artikels von der Halterungseinrichtung und somit aus dem zugeordneten Aufnahmeabschnitt zu verhindern. Dabei sollte ein solches Abdeckelement so angeordnet sein, dass ein Klemmeingriff mit den Artikeln vermieden wird, sondern die Artikel, wenn überhaupt, nur lose die Innenseite eines solchen Abdeckelementes berühren. Alternativ ist es auch denkbar, ein solches Abdeckelement an anderen Ausführungen der Halterungseinrichtung vorzusehen, welche beispielsweise kein Förderelement aufweisen.

Bevorzugt ist zumindest ein Teil oder ein Abschnitt der Magnetisierungseinrichtung an oder in der Halterungseinrichtung und bei Verwendung eines Förderelementes an oder in dem Lagerelement und/oder an oder in dem Förderelement und des Weiteren vorzugsweise benachbart zu dem mindestens einen Aufnahmeabschnitt angeordnet. Diese Ausführungen haben insbesondere den Vorteil, die Magnetisierungseinrichtung zumindest teilweise Platz sparend anzuordnen und dabei bevorzugt an ohnehin schon vorhandenen Komponenten wie beispielsweise einen Steuerflansch vorzusehen, welche somit des Weiteren auch die Funktion als Träger für den mindestens einen Teil oder Abschnitt der Magnetisierungseinrichtung übernehmen.

Vorzugsweise weist die Magnetisierungseinrichtung mindestens einen magnetischen oder magnetisierbaren Körper auf, der ein den einen Pol bildendes erstes Polende und ein den anderen Pol bildendes zweites Polende aufweist. Bei einer Weiterbildung dieser Ausführung kann der zuvor erwähnte Teil oder Abschnitt der Magnetisierungseinrichtung von dem mindestens einen magnetischen oder magnetisierbaren Körper gebildet sein. Des Weiteren kann das erste Polende des magnetischen oder magnetisierbaren Körpers benachbart zu einem Aufnahmeabschnitt angeordnet sein. Ferner ist es denkbar, den magnetischen oder magnetisierbaren Körper mit seinem ersten Polende entweder zu bestimmten Zeitpunkten oder dauerhaft in Richtung auf einen Aufnahmeabschnitt zu orientieren, sodass die aus dem ersten Polende austretenden Magnetfeldlinien zumindest zu einem größeren Teil den Aufnahmeabschnitt durchsetzen. Bei einer zusätzlichen Weiterbildung weist die Magnetisierungseinrichtung eine Mehrzahl von magnetischen oder magnetisierbaren Körpern auf, von denen jeweils ein Körper einem Aufnahmeabschnitt zugeordnet ist. Bevorzugt können diese magnetischen oder magnetisierbaren Körper jeweils hinsichtlich ihrer Wirkung zu- und abgeschaltet werden, wodurch sich das Verbringen der Artikel in die definierte Position in Abhängigkeit von den Erfordernissen des jeweiligen Betriebszustandes und/oder der jeweiligen Transportstellung gezielt steuern lässt, wozu bevorzugt die magnetischen oder magnetisierbaren Körper als Elektromagneten ausgebildet sind.

Um den magnetischen Einfluss zu erhöhen, kann vorzugsweise die Magnetisierungseinrichtung Mittel zur Bündelung der den Artikel durchsetzenden Magnetfeldlinien aufweisen, die insbesondere im Bereich des Artikels im Wesentlichen parallel verlaufen und dort in einer höheren Dichte auftreten. Diese Ausführung ist des Weiteren von Vorteil, auch im Falle einer unsymmetrischen Anordnung der magnetischen oder magnetisierbaren Körper oder Metallstreifen in den Artikeln den gewünschten Ausrichteffekt auf wirksame Weise zu gewährleisten.

Eine Weiterbildung dieser Ausführung zeichnet sich dadurch aus, dass die Mittel zur Bündelung der Magnetfeldlinien mindestens einen ersten magnetischen oder magnetisierbaren Körper und mindestens einen zweiten magnetischen oder magnetisierbaren Körper aufweisen, wobei die Anordnung des mindestens einen ersten Körpers und des mindestens einen zweiten Körpers derart getroffen ist, dass zumindest während des Verbringens des Artikels in die definierte Position mithilfe der Magnetisierungseinrichtung ein den einen Pol bildenden Polende des ersten Körpers in einen mindestens der Dicke des Artikels entsprechenden Abstand von einem den anderen Pol bildenden Polende des zweiten Körpers gegenüberliegt, und die Halterungseinrichtung so ausgebildet ist, dass der mindestens eine Artikel in dem zwischen diesen beiden Polenden gebildeten Zwischenraum anzuordnen oder durch den zwischen diesen beiden Polenden gebildeten Zwischenraum bewegbar ist.

Bei einer weiteren Weiterbildung ist der zuvor erwähnte Teil oder Abschnitt der Magnetisierungseinrichtung vom ersten magnetischen oder magnetisierbaren Körper gebildet und ist bevorzugt der mindestens eine zweite magnetische oder magnetisierbare Körper raumfest angeordnet, wobei im Falle der Verwendung eines am feststehenden Lagerelement bewegbar gelagerten Förderbandes oder einer am feststehenden Lagerelement rotierbar gelagerten Fördertrommel dieser zweite magnetische oder magnetisierbare Körper am Lagerelement vorgesehen ist, bei dem es sich beispielsweise um einen Steuerflansch handeln kann.

Bei einer weiteren Weiterbildung kann die Magnetisierungseinrichtung eine Mehrzahl von ersten magnetischen oder magnetisierbaren Körpern aufweisen, von denen jeweils ein Körper einem Aufnahmeabschnitt zugeordnet ist.

Bei einer alternativen Weiterbildung kann der erste magnetische oder magnetisierbare Körper einen ersten Endabschnitt und der zweite magnetische oder magnetisierbare Körper einen zweiten Endabschnitt eines magnetischen oder magnetisierbaren Joches bilden. Vorzugsweise kann das magnetische oder magnetisierbare Joch raumfest angeordnet sein, wobei sich im Falle der Verwendung einer an einem feststehenden Lagerelement rotierbar gelagerten Fördertrommel für die raumfeste Anordnung des magnetischen oder magnetisierbaren Joches bevorzugt das feststehende Lagerelement eignet, bei dem es sich beispielsweise um einen Steuerflansch handeln kann.

Um die Wirkung der Magnetisierungseinrichtung nicht nachteilig zu beeinflussen, sollte bevorzugt die Halterungseinrichtung zumindest im Wirkbereich der Magnetisierungseinrichtung nicht magnetisch sein oder nicht magnetisierbares Material aufweisen. Für den Fall, dass die Magnetisierungseinrichtung ein Förderelement aufweist, gilt dies bevorzugt für das Förderelement.

Bevorzugte Ausführungen der Erfindung sind anhand der beiliegenden Zeichnungen näher erläutert. Es zeigen:
- Fig. 1: schematisch im Querschnitt eine erste bevorzugte Ausführung der erfindungsgemäßen Vorrichtung;
- Fig. 2: schematisch eine in der Vorrichtung von Fig. 1 vorgesehene Magnetisierungseinrichtung in einer ersten bevorzugten Variante (a - c) und in einer zweiten bevorzugten Variante (d - f); und
- Fig. 3: schematisch im Querschnitt eine zweite bevorzugte Ausführung der erfindungsgemäßen Vorrichtung mit einer Magnetisierungseinrichtung in einer bevorzugten dritten Variante.

Fig. 1 zeigt eine bevorzugte erste Ausführung einer Bearbeitungsvorrichtung, die bevorzugt Teil einer Maschine zur Herstellung von sog. "heat-not-burn"-Artikeln ist.

Die Vorrichtung enthält eine Trommel 2, die einen nach Art einer Hülse oder eines Hohlzylinders ausgebildeten Trommelkörper 4 aufweist, der um einen feststehenden Lagersockel 6 um eine Rotationsachse 4a rotierbar gelagert ist, bei dem es sich bevorzugt um einen Steuerflansch handelt. Der Trommelkörper 4 ist entlang seines Umfanges mit im Querschnitt etwa halbkreisförmigen, nach außen offenen Mulden 8 versehen, die parallel zur Rotationsachse 4a des Trommelkörpers 4 ausgerichtet und über den gesamten Umfang des Trommelkörpers 4 nebeneinander liegend angeordnet sind; deshalb handelt es sich bei der Trommel 2 im dargestellten Ausführungsbeispiel um eine Muldentrommel. Der Trommelkörper 4 wird von einem nicht dargestellten Antrieb in Richtung des Pfeils A in Rotation versetzt.

Die Mulden 8 des Trommelkörpers 4 dienen zur Aufnahme jeweils eines sog. Basisstabes 10. Die dargestellten Basisstäbe 10 enthalten jeweils ein sich in ihrer Längsrichtung erstreckendes, schmales, dünnes, flaches und auch als Metallstreifen bezeichnetes Metallband 10a, das zumindest anteilig und/oder abschnittsweise ferromagnetisches Material, vorzugsweise Eisen, aufweist, und werden zur Herstellung von "heat-not-burn"-Artikeln verwendet, in denen die Metallbänder 10a zur Erzeugung der benötigten Hitze mittels Induktion dienen. Um während des Transportes durch den rotierenden Trommelkörper 4 die Basisstäbe 10 in den Mulden 8 zu halten, werden dort die Basisstäbe 10 mit einem Saug- bzw. Unterdruck beaufschlagt. Hierzu ist eine in den Figuren nicht dargestellte Unterdruckerzeugungseinrichtung vorgesehen, die an im Lagersockel 6 ausgebildete Saug- bzw. Unterdruckzonen 12a, 12b angeschlossen sind. Die Unterdruckzonen 12a, 12b erstrecken sich über einen bestimmten Winkelbereich, wie in Fig. 1 angedeutet ist, und kommunizieren über ein nicht dargestelltes Kanalsystem temporär mit denjenigen Mulden 8 im Trommelkörper 4, die sich momentan entlang der Unterdruckzonen 12a, 12b bewegen und dabei in deren Wirkbereich befinden.

In Fig. 1 ist mit dem Bezugszeichen "14" ein Einlaufbereich gekennzeichnet, wo die Basisstäbe 10 von einer in den Figuren nicht dargestellten vorangegangenen Bearbeitungsstation eintreffen und nacheinander in die Mulden 8 während der Rotation des Trommelkörpers 4 aufgenommen werden. Die Zuführung der eintreffenden Basisstäbe 10 und deren Übergabe im Bereich 14 auf den Trommelkörper 4 kann auf unterschiedliche Weise erfolgen, und zwar beispielsweise mithilfe von Schwerkraft durch einen Schacht, von dem in Fig. 1 nur ein unteres Leitblech 14a abgebildet ist, oder auch mithilfe einer in den Figuren nicht dargestellten, der Trommel 2 vorgeschalteten weiteren Fördertrommel. Während der fortgesetzten Rotation des Trommelkörpers 4 werden im dargestellten Ausführungsbeispiel die Basisstäbe 10 an einer Schneidestation vorbeigeführt, von der in Fig. 1 schematisch ein als rotierende Scheibe ausgebildetes Schneidmesser 16 gezeigt ist, um die Basisstäbe 10 zu schneiden. Alternativ ist es auch denkbar, als rotierende Schreibe einen Messerträger vorzusehen, an dessen Umfang mindestens ein Schneidmesser angeordnet ist. Je nach Bedarf und Anwendung können dabei die Basisstäbe 10 nicht nur einmal, sondern auch mehrfach geschnitten werden, wozu entsprechend mehrere Schneidmesser, in Richtung der Rotationsachse 4a nebeneinander liegend, anzuordnen sind. Demnach hat die in Fig. 1 dargestellte Trommel 2 insbesondere die Aufgabe, die Basisstäbe 10 an der Schneidestation mit dem Schneidmesser entlangzuführen, damit diese dann dort geschnitten werden können. Stromabwärts von dem Schneidmesser 16 werden dann die geschnittenen Basisstäbe aus den Mulden 8 des Trommelkörpers 4 gelöst und somit von der Trommel 2 abgegeben, um beispielsweise in einer in den Figuren nicht dargestellten nachfolgenden Station weiterbearbeitet zu werden; hierzu kann beispielsweise die Übergabe an eine in den Figuren ebenfalls nicht dargestellte nachfolgende Muldentrommel stattfinden. Für eine reibungslose Abgabe der geschnittenen Basisstäbe ist eine Abschaltung des Unterdruckes in den Mulden 8 notwendig, wenn diese im Bereich 18 eintreffen. Deshalb endet dort die Unterdruckzone 12b, wie Fig. 1 erkennen lässt.

Wie Fig. 1 ferner erkennen lässt, nehmen die im Bereich 14 eintreffenden Basisstäbe 10 hinsichtlich der Orientierung ihres Metallbandes 10a eine zufällige Drehwinkelstellung ein mit der Folge, dass die Metallbänder 10a unterschiedlich ausgerichtet sind. Dies würde dazu führen, dass abhängig von der Orientierung der Metallbänder 10a gegenüber dem Schneidmesser 16 der Widerstand beim Schneiden unterschiedlich wäre. Dies hätte zumindest teilweise unerwünschte Auswirkungen auf den Schneideprozess und insbesondere auf das Schneidergebnis sowie auch auf den Verschleiß des Schneidemessers 16. In bestimmten Positionen der Basisstäbe 10, in denen die Metallbänder 10a eine entsprechende Drehwinkelstellung einnehmen, könnte es dann passieren, dass der Schneideprozess nur unter größeren Schwierigkeiten zu bewerkstelligen wäre und nicht zu dem gewünschten Schneidergebnis führen könnte, insbesondere wenn die Metallbänder 10a aufgrund ihrer Lage einen erhöhten Schneidewiderstand erzeugen oder zu einer besonders starken Nachgiebigkeit der Basisstäbe 10 führen würde, wodurch ein effektives Schneiden mit dem Schneidemesser 10 verhindert würde.

Um für jeden Basisstab 10 ein gleichmäßig gutes Schneidergebnis zu erzielen und dadurch den Schneideprozess gleichmäßig für jeden Basisstab 10 zu vereinfachen, müssen vor Eintreffen am Schneidemesser 16 die Basisstäbe 10 hinsichtlich der Orientierung ihrer Metallbänder 10a in eine gleiche definierte Drehwinkelstellung verbracht werden. Hierzu ist im Bereich der Trommel 2 eine Magnetisierungseinrichtung 20 vorgesehen, die eine Magnetkraft erzeugt, welche auf die Metallbänder 10a wirkt, um die Basisstäbe 10 gleichermaßen in die definierte Drehwinkelstellung zu verbringen. Somit wird der Umstand genutzt, dass die Metallbänder 10a aus ferromagnetischem Material bestehen und sich deshalb hinsichtlich ihrer Drehstellung durch Magnetkraft beeinflussen lassen. Allerdings muss im Wirkbereich der Magnetisierungseinrichtung 20 gewährleistet sein, dass sich die Basisstäbe 10 für den Ausrichtvorgang in den Mulden 8 auch verdrehen lassen, also einer Drehbewegung um ihre Längsachse unterworfen werden können. Hierzu ist es im dargestellten Ausführungsbeispiel erforderlich, kurzzeitig den Unterdruck in der jeweiligen Mulde 8 abzuschalten, wenn sich diese aufgrund der fortgesetzten Rotation des Trommelkörpers 4 durch den Wirkbereich der Magnetisierungseinrichtung 20 hindurchbewegt. Deshalb ist im Wirkbereich der Magnetisierungseinrichtung 20 eine Unterdruckzone nicht vorhanden bzw. unterbrochen, sodass im dargestellten Ausführungsbeispiel zwei Unterdruckzonen 12a, 12b ausgebildet sind, von denen die eine Unterdruckzone 12a stromaufwärts vor der Magnetisierungseinrichtung 20 und die andere Unterdruckzone 12b stromabwärts hinter der Magnetisierungseinrichtung 20 vorgesehen ist, wie in Fig. 1 schematisch gezeigt ist. Im Gegensatz zur Darstellung von Fig. 1 ist es alternativ aber auch denkbar, im Wirkbereich der Magnetisierungseinrichtung 20 den Abstand zwischen den beiden Unterdruckzonen 12a, 12b auf ein Maß zu verringern, das schmaler ist als der Wirkbereich der Magnetisierungseinrichtung 20 und insbesondere als die Breite der Mulden 8 bzw. der Basisstäbe 10, so dass jeweils beim Eintritt in den und beim Austritt aus dem Wirkbereich der Magnetisierungseinrichtung 20 zunächst ein Überlappungsbereich vorhanden ist, in dem sowohl der Unterdruck als auch die Magnetkraft gleichzeitig und somit in Kombination wirken, bis der in der Mulde 8 liegende Basisstab 10 nach Eintritt in den Wirkbereich der Magnetisierungseinrichtung 20 nur noch von der Magnetkraft und nach Austritt aus dem Wirkbereich der Magnetisierungseinrichtung 20 wieder nur noch mit Unterdruck beaufschlagt wird.

In dem in Fig. 1 dargestellten Ausführungsbeispiel weist die Magnetisierungseinrichtung 20 einen ersten Magneten 21 und einen zweiten Magneten 22 auf. Beide Magneten 21, 22 sind jeweils stationär, d.h. raumfest angeordnet, und zwar der erste Magnet 21 innerhalb des Lagersockels 6 und der zweite Magnet 22 in einem Abstand außerhalb des Trommelkörpers 4. Des Weiteren sind beide Magneten 21, 22 in einem Abstand voneinander angeordnet und bilden somit zwischen sich einen Zwischenraum, durch den der Trommelkörper 4 läuft. In dem Ausführungsbeispiel gemäß Fig. 1 sind beide Magneten 21, 22 als längliche Körper ausgebildet und liegen auf einer gemeinsamen Längsachse 24, die in einem Winkel zur Bewegungsrichtung des Trommelkörpers 4 orientiert ist. Dabei sind die beiden Magneten 21, 22 mit ihren Polen so zueinander ausgerichtet, dass die magnetischen Feldlinien 26 aus dem einen der beiden Magneten 21, 22 austreten und in den gegenüberliegenden anderen der beiden Magneten 21, 22 wieder eintreten, wie Fig. 1 erkennen lässt.

Im dargestellten Ausführungsbeispiel von Fig. 1 ist der außen liegende zweite Magnet 22 als Elektromagnet ausgebildet und weist dementsprechend eine um einen Ferromagnetkern 22a gewickelte elektrische Spule 22b auf. Aufgrund seiner Eigenschaft als Elektromagnet wird somit durch den zweiten Magneten 22 aktiv das Magnetfeld erzeugt, wobei die Magnetfeldlinien 26 aufgrund der gegenüberliegenden Anordnung des ersten Magneten 21 gebündelt werden und sich zum Metallband 10a indem im Wirkbereich der Magnetisierungseinrichtung 20 befindlichen Basisstab 10 hin noch verdichten, wie Fig. 1 schematisch erkennen lässt Hierzu reicht es aus, den ersten Magneten 21 mit ferromagnetischem Material zu versehen. Damit die Wirkung der Magnetisierungseinrichtung 20 nicht negativ beeinflusst wird, besteht der Trommelkörper 4 aus nicht-ferromagnetischem Material. Ebenfalls sollte der Lagersockel 6 zumindest im Bereich des ersten Magneten 21 auch aus nicht-ferromagnetischem Material bestehen.

Ferner lässt Fig. 1 die Anordnung einer Abdeckhaube 28 erkennen, die im Bereich der unterdruckfreien Zone, also im Bereich zwischen den beiden Unterdruckzonen 12a, 12b vorgesehen und außerhalb des Trommelkörpers 4 in einem Abstand vom Boden der Mulden 8 montiert ist, der mindestens geringfügig größer als die Dicke der in den Mulden 8 aufgenommenen Basisstäbe 10 ist, sodass ein Klemmeingriff mit den Basisstäben 10 vermieden wird, sondern die Basisstäbe 10, wenn überhaupt, nur lose die Innenseite der Abdeckhaube 28 berühren. Die Abdeckhaube 28 hat eine entsprechend gebogene Form und dient dazu, ein unbeabsichtigtes Herausfallen der Basisstäbe 10 aus den Mulden 8 im Wirkbereich der Magnetisierungseinrichtung 20 zu verhindern.

In Fig. 2 sind zwei Varianten der Magnetisierungseinrichtung gegenüber der in Fig. 1 dargestellten Ausführung gezeigt, und anhand dieser Varianten lässt sich ferner auch das Ausrichtungsprinzip gut erkennen.

In den Figuren 2a bis c ist eine Variante dargestellt, bei der die Magnetisierungseinrichtung nur den zweiten Magneten 22 von Fig. 1 aufweist, was jedoch eine stärkere Streuung der Magnetfeldlinien 26 nach außen nach deren Austritt aus dem Elektromagneten 22 zur Folge hat, wie Fig. 2a gut erkennen lässt, in der der Verlauf der Magnetfeldlinien 26 ohne Beeinflussung durch das Metallband 10a eines Basisstabes 10 dargestellt ist. Demnach findet eine Bündelung der Magnetfeldlinien 26 im Bereich der durchlaufenden Basisstäbe 10 nicht statt. Die Verteilung der Magnetfeldlinien 26 erfolgt somit wie im Falle eines einfachen offenen Joches. Allerdings lässt sich der Ausrichteffekt auch bei dieser Variante erzielen, und zwar ebenfalls im Falle einer unsymmetrischen Einlage des Metallstreifens 10a innerhalb des Basisstabes 10, da der Metallbänder 10a eine höhere Feldliniendichte bewirkt, wie ein Vergleich von Fig. 2b mit Fig. 2a erkennen lässt. Auch wenn eine unsymmetrische Einlage des Metallbänder 10a innerhalb des Basisstabes 10 als unerwünschte Fehllage grundsätzlich nicht gewollt ist, so lässt sich dennoch auch bei dieser Variante eine Ausrichtung in die definierte Drehstellung erzielen. Fig. 2c zeigt bei dieser Variante den Ausrichteffekt bei symmetrischer und somit optimaler Einlage des Metallbandes 10a im Basisstab 10, wodurch eine noch stärkere Verdichtung der Magnetfeldlinien 26 erzielt wird. In Fig. 2c ist somit der Basisstab 10 mit seinem Metallband 10a in der gleichen definierten Drehwinkelstellung gezeigt wie in Fig. 1.

In den Figuren 2d bis f ist eine weitere Variante der Magnetisierungseinrichtung abgebildet, bei der die beiden Magneten 21, 22 von Fig. 1 jeweils Teil eines gemeinsamen Joches 30 bilden. Somit findet bei dieser Variante in gleicher Weise eine Bündelung der Magnetfeldlinien 26 statt wie bei der in Fig. 1 gezeigten Ausführung, und zwar sowohl für den Fall einer unsymmetrischen Einlage des Metallbandes 10a im Basisstab 10, wie Fig. 2e erkennen lässt, als auch für den eher gewünschten Fall einer im Wesentlichen symmetrischen Einlage des Metallbandes 10a im Basisstab 10, wie Fig. 2f erkennen lässt. Wie insbesondere am Beispiel von Fig. 2e zu sehen ist, lässt sich auch im Falle einer unsymmetrischen Einlage des Metallbandes 10a in den Basisstäben 10 gleichwohl eine Ausrichtung in die gewünschte definierte Drehstellung erzielen.

Nach Ausrichtung in die definierte Drehstellung durch die Magnetisierungseinrichtung 20 und anschließendem Verlassen des Wirkbereiches der Magnetisierungseinrichtung 20 bleiben die Basisstäbe 20 aufgrund des dann wieder einsetzenden Unterdruckes im Bereich der Unterdruckzone 12b in den Mulden 8 in der definierten Drehwinkelstellung gehalten, wie Fig. 1 des Weiteren schematisch erkennen lässt.

In Fig. 3 ist ein weiteres Ausführungsbeispiel der Erfindung dargestellt, das sich von dem ersten Ausführungsbeispiel gemäß Fig. 1 insbesondere durch eine weitere Variante der Magnetisierungseinrichtung unterscheidet. Die Magnetisierungseinrichtung gemäß Fig. 3 weist eine Mehrzahl von Magneten 23 auf, deren Anzahl der Anzahl der Mulden 8 entspricht. Die Magneten 23 sind innerhalb des Trommelkörpers 4 angeordnet, wobei jeder Magnet 23 einer Mulde zugeordnet und zu dieser mit einem seiner Pole so ausgerichtet ist, dass die vom Magneten 23 erzeugten Magnetfeldlinien durch die zugehörige Mulde 8 verlaufen, wodurch die gewünschte Anziehungskraft auf die Metallstreifen 10a der in den Mulden 8 abgelegten Basisstäbe 10 wirken. Bevorzugt wird zum Halten der Basisstäbe 10 in den Mulden 8 auch bei der Ausführung gemäß Fig. 3 Unterdruck wie bei der Ausführung von Fig. 1 verwendet, sodass in ähnlicher Weise wie bei der Ausführung von Fig. 1 im Lagersockel 6 eine unterbrochene Vakuumzone, d.h. zwei voneinander getrennte Vakuumzonen vorhanden ist bzw. sind, die allerdings in Fig. 3 nicht abgebildet sind, und dadurch in dem Bereich zwischen den beiden Vakuumzonen die Wirkung der Magneten 23 zur Ausrichtung der Basisstäbe 10 in die gewünschte definierte Drehstellung vor Erreichen des Schneidemessers 16 zum Tragen kommt. Alternativ ist es grundsätzlich aber auch denkbar, den Unterdruck und die von den Magneten 23 erzeugte Anziehungskraft kombiniert wirken zu lassen oder auf die Verwendung von Unterdruck zu verzichten und zum Halten der Basisstäbe 10 in den Mulden 8 ausschließlich nur die von den Magneten 23 erzeugte Anziehungskraft zu nutzen. Als Magneten 23 können Permanentmagneten verwendet werden. Alternativ ist es aber auch denkbar, die Magneten 23 als Elektromagneten auszubilden, die bevorzugt individuell ansteuerbar sind, um die von den Magneten 23 erzeugte Anziehungskraft gezielt nur in einem bestimmten Bereich stromaufwärts vor dem Schneidemesser 16 für die angestrebte Ausrichtung in die definierte Drehstellung wirken zu lassen.

Im Übrigen entsprechen die in Fig. 3 mit den gleichen Bezugszeichen wie in Fig. 1 angegebenen Komponenten hinsichtlich ihrer Funktion und ihres grundsätzlichen Aufbaus den mit den gleichen Bezugszeichen wie in Fig. 1 gekennzeichneten Komponenten, sodass zur Vermeidung von Wiederholungen auf deren Beschreibung anhand von Fig. 1 verwiesen wird.

Schließlich sei noch angemerkt, dass die Festlegung der gewünschten definierten Drehstellung von Fall zu Fall unterschiedlich sein und dabei insbesondere in Abhängigkeit von den Eigenschaften der zu verarbeitenden Basisstäbe 10 und deren Metallbänder 10a sowie des Weiteren in Abhängigkeit von dem gewünschten Schnittbild gewählt werden kann. Während beispielsweise Fig. 1 als definierte Drehwinkelstellung eine radiale Ausrichtung der Materialbänder 10a zeigt, ist gemäß Fig. 3 die definierte Drehwinkelstellung tangential ausgerichtet.

## Patentansprüche

1. Vorrichtung zur Bearbeitung von Artikeln (10) der Tabak verarbeitenden Industrie der mindestens einen Körper (10a) aus magnetischem oder magnetisierbarem Material enthaltenden Art, mit mindestens einer Halterungseinrichtung (4, 6, 8) zum Halten mindestens eines derartigen Artikels (10),
wobei die Halterungseinrichtung (4, 6, 8) derart ausgebildet ist, dass sie während des Haltens des Artikels (10) zumindest temporär eine Änderung der Position des Artikels zulässt, und eine Magnetisierungseinrichtung (20) vorgesehen ist, den von der Halterungseinrichtung (4, 6, 8) gehaltenen Artikel (10) in eine definierte Position zu verbringen,
**dadurch gekennzeichnet, dass** die Halterungseinrichtung (4, 6, 8) derart ausgebildet ist, dass sie während des Haltens des Artikels (10) zumindest temporär eine Änderung der Position des Artikels (10) durch Drehung um eine Längsachse des Artikels (10) in eine als definierte Position bestimmte definierte Drehwinkelstellung zulässt.

2. Vorrichtung nach Anspruch 1 **dadurch gekennzeichnet, dass** die Halterungseinrichtung (4, 6, 8) ausgebildet ist, eine auf den Artikel (10) wirkende Haltekraft zu erzeugen, jedoch während des Verbringens des Artikels (10) in die definierte Position mit Hilfe der Magnetisierungseinrichtung (20) abzuschalten oder zumindest auf einen solchen Wert einzustellen, der eine Änderung der Position des Artikels (10) zulässt,
wobei bevorzugt die Halterungseinrichtung (4, 6, 8) eine Saugeinrichtung (12a, 12b) aufweist, die ausgebildet ist, den Artikel (10) durch Saugkraft an der Halterungseinrichtung (4, 6, 8) zu halten, wobei während des Verbringens des Artikels (10) in die definierte Position mit Hilfe der Magnetisierungseinrichtung (20) die Saugeinrichtung (12a, 12b) wirkungslos ist oder nur eine derartige Saugkraft erzeugt, die eine Änderung der Position des Artikels (10) zulässt.

3. Vorrichtung nach Ansprüche 1 oder 2,
**dadurch gekennzeichnet, dass** die Halterungseinrichtung (4, 6, 8) mindestens ein feststehendes Lagerelement (6) und mindestens ein am feststehenden Lagerelement (6) bewegbar gelagertes Förderelement (4) aufweist, das zum Transport mindestens eines Artikels (10) entlang eines Transportweges vorgesehen ist und mindestens einen Aufnahmeabschnitt (8) zur Aufnahme mindestens eines Artikels (10) aufweist, und
die Magnetisierungseinrichtung (20) ausgebildet ist, den vom Aufnahmeabschnitt (8) des Förderelementes (4) aufgenommenen Artikel während der Bewegung des Förderelementes (4) zumindest entlang eines Abschnittes des Transportweges in die definierte Position zu verbringen,
wobei bevorzugt das Förderelement (4) zum Transport mindestens eines Artikels (10) quer zur Längserstreckung des Artikels (10) vorgesehen ist, wobei bevorzugt der Aufnahmeabschnitt (8) als nach außen offene Mulde ausgebildet ist.

4. Vorrichtung nach Anspruch 3,
**dadurch gekennzeichnet, dass** das Förderelement (4) als am Lagerelement (6) rotierbar gelagerte Fördertrommel oder als am Lagerelement bewegbar gelagertes Förderband vorgesehen ist.

5. Vorrichtung nach einem der Ansprüche 3 oder 4,
**dadurch gekennzeichnet, dass** die Halterungseinrichtung (4, 6, 8) im Bereich des Abschnittes des Transportweges ein, insbesondere nach Art einer Haube ausgebildetes, Abdeckelement (28) aufweist, das dem mindestens einen Aufnahmeabschnitt (8) des Förderelementes (4) während der Bewegung des Förderelementes (4) entlang des Abschnittes des Transportweges in einem Abstand gegenüberliegt, der mindestens der Dicke des im Aufnahmeabschnitt (8) aufgenommenen Artikels (10) entspricht.

6. Vorrichtung nach einem der vorangegangenen Ansprüche **dadurch gekennzeichnet, dass** zumindest ein Teil oder ein Abschnitt (21; 23) der Magnetisierungseinrichtung (20) an oder in der Halterungseinrichtung (4, 6, 8) angeordnet ist.

7. Vorrichtung nach den Ansprüchen 3 und 6,
**dadurch gekennzeichnet, dass** zumindest ein Teil oder ein Abschnitt (21; 23) der Magnetisierungseinrichtung (20) an oder in dem Lagerelement (6) und/oder an oder in dem Förderelement (6) angeordnet ist,
wobei bevorzugt zumindest ein Teil oder ein Abschnitt der Magnetisierungseinrichtung (20) benachbart zu dem mindestens einen Aufnahmeabschnitt angeordnet ist.

8. Vorrichtung nach einem der vorangegangenen Ansprüche, **dadurch gekennzeichnet, dass** die Magnetisierungseinrichtung (20) mindestens einen magnetischen oder magnetisierbaren Körper (21; 23) aufweist, der ein den einen Pol bildendes erstes Polende und ein den anderen Pol bildendes zweites Polende aufweist.

9. Vorrichtung nach den Ansprüchen 6 und 8,
**dadurch gekennzeichnet, dass** der Teil oder Abschnitt der Magnetisierungseinrichtung von dem mindestens einen magnetischen oder magnetisierbaren Körper (21; 23) gebildet ist.

10. Vorrichtung nach den Ansprüchen 7 und 9,
**dadurch gekennzeichnet, dass** das erste Polende des magnetischen oder magnetisierbaren Körpers (23) benachbart zu einem Aufnahmeabschnitt (8) angeordnet ist.

11. Vorrichtung nach Anspruch 3 sowie nach Anspruch 9 oder 10,
**dadurch gekennzeichnet, dass** der magnetische oder magnetisierbare Körper (23) mit seinem ersten Polende entweder zu bestimmten Zeitpunkten oder dauerhaft in Richtung auf einen Aufnahmeabschnitt (8) orientiert ist, so dass die aus dem ersten Polende austretenden Magnetfeldlinien zumindest zu einem größeren Teil den Aufnahmeabschnitt (8) durchsetzen.

12. Vorrichtung nach Anspruch 10 oder 11,
**dadurch gekennzeichnet, dass** die Magnetisierungseinrichtung eine Mehrzahl von magnetischen oder magnetisierbaren Körpern (23) aufweist, von denen jeweils ein Körper (23) einem Aufnahmeabschnitt (8) zugeordnet ist.

13. Vorrichtung nach einem der vorangegangenen Ansprüche, **dadurch gekennzeichnet, dass** die Magnetisierungseinrichtung (20) Mittel (21, 22) zur Bündelung der den Artikel (10) durchsetzenden Magnetfeldlinien aufweist,
wobei bevorzugt die Mittel zur Bündelung der Magnetfeldlinien (26) mindestens einen ersten magnetischen oder magnetisierbaren Körper (21) und mindestens einen zweiten magnetischen oder magnetisierbaren Körper (22) aufweisen, wobei die Anordnung des mindestens einen ersten Körpers (21) und des mindestens einen zweiten Körpers (22) derart getroffen ist, dass zumindest während des Verbringens des Artikels (10) in die definierte Position mit Hilfe der Magnetisierungseinrichtung (20) ein den einen Pol bildende Polende des ersten Körpers (21) in einem mindestens der Dicke des Artikels (10) entsprechenden Abstand von einem den anderen Pol bildenden Polende des zweiten Körpers gegenüberliegt, und die Halterungseinrichtung so ausgebildet ist, dass der mindestens eine Artikel (10) in dem zwischen diesen beiden Polenden gebildeten Zwischenraum anzuordnen oder durch den zwischen diesen beiden Polenden gebildeten Zwischenraum bewegbar ist.

14. Vorrichtung nach einem der Ansprüche 6 oder 7 sowie nach Anspruch 13, **dadurch gekennzeichnet, dass** der Teil oder Abschnitt der Magnetisierungseinrichtung vom ersten magnetischen oder magnetisierbaren Körper (21) gebildet ist,
wobei bevorzugt der mindestens eine zweite magnetische oder magnetisierbare Körper (22) raumfest angeordnet ist,
wobei bevorzugt die Magnetisierungseinrichtung eine Mehrzahl von ersten magnetischen oder magnetisierbaren Körpern aufweist, von denen jeweils ein Körper einem Aufnahmeabschnitt zugeordnet ist.

15. Vorrichtung nach Anspruch 13,
**dadurch gekennzeichnet, dass** der erste magnetische oder magnetisierbare Körper (21) einen ersten Endabschnitt und der zweite magnetische oder magnetisierbare Körper (22) einen zweiten Endabschnitt eines magnetischen oder magnetisierbaren Joches (30) bildet,
wobei bevorzugt das magnetische oder magnetisierbare Joch (30) raumfest angeordnet ist.

16. Vorrichtung nach mindestens einem der Ansprüche 3 oder 4 sowie nach Anspruch 15,
**dadurch gekennzeichnet, dass** das Joch am Lagerelement angeordnet ist.

17. Vorrichtung nach einem der vorangegangenen Ansprüche,
**dadurch gekennzeichnet, dass** die Halterungseinrichtung (4, 6, 8) zumindest im Wirkbereich der Magnetisierungseinrichtung (20) nicht magnetisch ist oder nicht magnetisierbares Material aufweist.

18. Vorrichtung nach einem der Ansprüche 3 oder 4 sowie nach Anspruch 16,
**dadurch gekennzeichnet, dass** das Förderelement (4) zumindest im Wirkbereich der Magnetisierungseinrichtung (20) nicht magnetisch ist oder nicht magnetisierbares Material aufweist.

## Claims

1. Device for processing articles (10) of the tobacco processing industry of the type comprising at least one body (10a) made of a magnetic or magnetisable material, having at least one holding device (4, 6, 8) for holding at least one such article (10), wherein the holding device (4, 6, 8) is configured in such a way that it allows the position of the article to be changed at least temporarily while the article (10) is being held, and a magnetising device (20) is provided to bring the article (10) held by the holding device (4, 6, 8) into a defined position,
**characterised in that** the holding device (4, 6, 8) is configured in such a way that it allows the position of the article (10) to be changed at least temporarily while the article (10) is being held by rotation about a longitudinal axis of the article (10) into a defined rotational angle position that is designated as a defined position.

2. Device according to Claim 1
**characterised in that** the holding device (4, 6, 8) is configured to generate a holding force which acts on the article (10), but to switch said force off with the aid of the magnetising device (20) while the article (10) is being brought into the defined position, or at least set the force to a value that allows the position of the article (10) to be changed,
wherein the holding device (4, 6, 8) preferably comprises a suction device (12a, 12b) that is configured to hold the article (10) on the holding device (4, 6, 8) by suction, wherein, while the article (10) is being brought into the defined position with the aid of the magnetising device (20), the suction device (12a, 12b) is ineffective or only generates a suction force that allows the position of the article (10) to be changed.

3. Device according to Claims 1 or 2,
**characterised in that** the holding device (4, 6, 8) comprises at least one fixed bearing element (6) and at least one conveying element (4), which is movably mounted on the fixed bearing element (6) and is provided for transporting at least one article (10) along a transport path, and at least one receiving section (8) for receiving at least one article (10), and
the magnetising device (20) is configured to bring the article received by the receiving section (8) of the conveying element (4) into the defined position at least along a section of the transport path during the movement of the conveying element (4),
wherein the conveying element (4) for transporting at least one article (10) is preferably disposed perpendicular to the longitudinal extension of the article (10), wherein the receiving section (8) is preferably configured as a trough that is open to the outside.

4. Device according to Claim 3,
**characterised in that** the conveying element (4) is provided as a conveyor drum rotatably mounted on the bearing element (6) or as a conveyor belt movably mounted on the bearing element.

5. Device according to any one of Claims 3 or 4,
**characterised in that**, in the region of the section of the transport path, the holding device (4, 6, 8) comprises a cover element (28), in particular configured in the manner of a hood, which faces the at least one receiving section (8) of the conveying element (4) during the movement of the conveying element (4) along a section of the transport path at a distance which corresponds at least to the thickness of the article (10) received in the receiving section (8).

6. Device according to any one of the preceding claims **characterised in that** at least one part or one section (21; 23) of the magnetising device (20) is disposed on or in the holding device (4, 6, 8).

7. Device according to Claims 3 and 6,
**characterised in that** at least one part or one section (21; 23) of the magnetising device (20) is disposed on or in the bearing element (6) and/or on or in the conveying element (6),
wherein at least one part or one section of the magnetising device (20) is preferably disposed adjacent to the at least one receiving section.

8. Device according to any one of the preceding claims, **characterised in that** the magnetising device (20) comprises at least one magnetic or magnetisable body (21; 23) comprising a first pole end which forms the one pole and a second pole end which forms the other pole.

9. Device according to Claims 6 and 8,
**characterised in that** the part or section of the magnetising device is formed by the at least one magnetic or magnetisable body (21; 23).

10. Device according to Claims 7 and 9,
**characterised in that** the first pole end of the magnetic or magnetisable body (23) is disposed adjacent to a receiving section (8) .

11. Device according to Claim 3 and according to Claim 9 or 10,
**characterised in that** the magnetic or magnetisable body (23) is oriented with its first pole end in the direction toward a receiving section (8) either at specific times or permanently, so that the magnetic field lines emanating from the first pole end at least largely penetrate the receiving section (8).

12. Device according to Claim 10 or 11,
**characterised in that** the magnetising device comprises a plurality of magnetic or magnetisable bodies (23), of which each respective body (23) is associated with a receiving section (8).

13. Device according to any one of the preceding claims, **characterised in that** the magnetising device (20) comprises means (21, 22) for bundling the magnetic field lines penetrating the article (10),
wherein the means for bundling the magnetic field lines (26) preferably comprise at least one first magnetic or magnetisable body (21) and at least one second magnetic or magnetisable body (22), wherein the arrangement of the at least one first body (21) and the at least one second body (22) is such that, at least while the article (10) is being brought into the defined position with the aid of the magnetising device (20), a pole end of the first body (21) forming the one pole faces a pole end of the second body forming the other pole at a distance which corresponds at least to the thickness of the article (10), and the holding device is configured in such a way that the at least one article (10) can be arranged in the intermediate space created between these two pole ends or can be moved through the intermediate space created between these two pole ends.

14. Device according to any one of Claims 6 or 7 and according to Claim 13,
**characterised in that** the part or section of the magnetising device is formed by the first magnetic or magnetisable body (21),
wherein the at least one second magnetic or magnetisable body (22) is preferably disposed in a spatially fixed manner,
wherein the magnetising device preferably comprises a plurality of first magnetic or magnetisable bodies, of which each respective body is associated with a receiving section.

15. Device according to Claim 13,
**characterised in that** the first magnetic or magnetisable body (21) forms a first end section and the second magnetic or magnetisable body (22) forms a second end section of a magnetic or magnetisable yoke (30),
wherein the magnetic or magnetisable yoke (30) is preferably disposed in a spatially fixed manner.

16. Device according to at least one of Claims 3 or 4 and according to Claim 15,
**characterised in that** the yoke is disposed on the bearing element.

17. Device according to any one of the preceding claims, **characterised in that**, at least in the effective area of the magnetising device (20), the holding device (4, 6, 8) is non-magnetic or comprises non-magnetisable material.

18. Device according to any one of Claims 3 or 4 and according to Claim 16,
**characterised in that**, at least in the effective area of the magnetising device (20), the conveying element (4) is non-magnetic or comprises non-magnetisable material.

## Revendications

1. Dispositif de traitement d'articles (10) de l'industrie de transformation du tabac du type contenant au moins un corps (10a) en matériau magnétique ou magnétisable, avec au moins un dispositif de maintien (4, 6, 8) pour maintenir au moins un tel article (10),
le dispositif de maintien (4, 6, 8) étant conçu de telle manière que, pendant que l'article (10) est maintenu, il permet au moins temporairement de changer la position de l'article, et un dispositif de magnétisation (20) étant prévu, pour amener l'article maintenu (10) par le dispositif de maintien (4, 6, 8) dans une position définie,
**caractérisé en ce que** le dispositif de maintien (4, 6, 8) est conçu de telle manière que, pendant que l'article (10) est maintenu il permet au moins temporairement de changer la position de l'article (10) par rotation autour d'un axe longitudinal de l'article (10) dans une position angulaire de rotation définie déterminée en tant que position définie.

2. Dispositif selon la revendication 1
**caractérisé en ce que** le dispositif de maintien (4, 6, 8) est conçu pour générer une force de maintien agissant sur l'article (10), mais pendant que l'article (10) est amené dans la position définie à l'aide du dispositif de magnétisation (20), pour l'éteindre ou au moins le régler à une valeur qui permet de modifier la position de l'article (10),
de préférence, le dispositif de maintien (4, 6, 8) présentant un dispositif d'aspiration (12a, 12b) qui est conçu pour maintenir l'article (10) sur le dispositif de maintien (4, 6, 8) par aspiration, pendant que l'article (10) est amené dans la position définie à l'aide du dispositif de magnétisation (20), le dispositif d'aspiration (12a, 12b) étant inefficace ou générant uniquement une telle force d'aspiration qui permet de changer la position de l'article (10).

3. Dispositif selon les revendications 1 ou 2,
**caractérisé en ce que** le dispositif de maintien (4, 6, 8) présente au moins un élément de palier fixe (6) et au moins un élément de transport (4) qui est monté mobile sur l'élément de palier fixe (6), qui est prévu pour transporter au moins un article (10) le long d'un trajet de transport et présente au moins une section de réception (8) pour recevoir au moins un article (10), et
le dispositif de magnétisation (20) est conçu pour amener l'article reçu par la section de réception (8) de l'élément de transport (4), dans la position définie pendant le déplacement de l'élément de transport (4) au moins le long d'une section du trajet de transport,
de préférence, l'élément de transport (4) étant prévu pour transporter au moins un article (10) transversalement à l'étendue longitudinale de l'article (10),
de préférence, la section de réception (8) étant conçue sous la forme d'une cavité ouverte vers l'extérieur.

4. Dispositif selon la revendication 3,
**caractérisé en ce que** l'élément de transport (4) est prévu sous la forme d'un tambour de transport monté rotatif sur l'élément de palier (6) ou sous la forme d'une bande de transport montée mobile sur l'élément de palier.

5. Dispositif selon l'une des revendications 3 ou 4,
**caractérisé en ce que** le dispositif de maintien (4, 6, 8), dans la zone de la section du trajet de transport, présente un élément de couverture (28), en particulier conçu à la manière d'une hotte, qui est opposé à ladite au moins une section de réception (8) de l'élément de transport (4) pendant le déplacement de l'élément de transport (4) le long de la section du trajet de transport à une distance qui correspond au moins à l'épaisseur de l'article (10) reçu dans la section de réception (8).

6. Dispositif selon l'une des revendications précédentes, **caractérisé en ce qu'**au moins une partie ou une section (21 ; 23) du dispositif de magnétisation (20) est agencée sur ou dans le dispositif de maintien (4, 6, 8).

7. Dispositif selon les revendications 3 et 6,
**caractérisé en ce qu'**au moins une partie ou une section (21 ; 23) du dispositif de magnétisation (20) est agencée sur ou dans l'élément de palier (6) et/ou sur ou dans l'élément de transport (4),
de préférence, au moins une partie ou une section du dispositif de magnétisation (20) étant agencée adjacente à ladite au moins une section de réception.

8. Dispositif selon l'une quelconque des revendications précédentes, **caractérisé en ce que** le dispositif de magnétisation (20) présente au moins un corps magnétique ou magnétisable (21 ; 23) qui présente une première extrémité polaire formant un pôle et une seconde extrémité polaire formant l'autre pôle.

9. Dispositif selon les revendications 6 et 8,
**caractérisé en ce que** la partie ou la section du dispositif de magnétisation est formée par ledit au moins un corps magnétique ou magnétisable (21 ; 23).

10. Dispositif selon les revendications 7 et 9,
**caractérisé en ce que** la première extrémité polaire du corps magnétique ou magnétisable (23) est agencée adjacente à une section de réception (8).

11. Dispositif selon la revendication 3 et selon la revendication 9 ou 10,
**caractérisé en ce que** le corps magnétique ou magnétisable (23) est orienté avec sa première extrémité polaire soit à certains moments, soit en permanence en direction d'une section de réception (8), de sorte qu'au moins une plus grande partie des lignes de champ magnétique émergeant de la première extrémité polaire traversent la section de réception (8).

12. Dispositif selon la revendication 10 ou 11,
**caractérisé en ce que** le dispositif de magnétisation comporte une pluralité de corps magnétiques ou magnétisables (23), dont un corps (23) respectif est associé à une section de réception (8).

13. Dispositif selon l'une quelconque des revendications précédentes,
**caractérisé en ce que** le dispositif de magnétisation (20) comporte des moyens (21, 22) pour focaliser les lignes de champ magnétique traversant l'article (10),
de préférence, les moyens pour focaliser les lignes de champ magnétique (26) présentant au moins un premier corps magnétique ou magnétisable (21) et au moins un deuxième corps magnétique ou magnétisable (22), l'agencement dudit au moins un premier corps (21) et dudit au moins un deuxième corps (22) étant réalisé de telle manière qu'au moins pendant que l'article (10) est amené dans la position définie à l'aide du dispositif de magnétisation (20), une extrémité polaire du premier corps (21), formant un pôle, soit opposée à une extrémité polaire du deuxième corps, formant l'autre pôle, à une distance correspondant au moins à l'épaisseur de l'article (10), et le dispositif de maintien étant conçu de telle manière que ledit au moins un article (10) puisse être disposé dans l'espace formé entre ces deux extrémités polaires ou puisse être déplacé à travers l'espace formé entre ces deux extrémités polaires.

14. Dispositif selon l'une des revendications 6 ou 7 et selon la revendication 13,
**caractérisé en ce que** la partie ou la section du dispositif de magnétisation est formée par le premier corps magnétique ou magnétisable (21),
de préférence, ledit au moins un deuxième corps magnétique ou magnétisable (22) étant agencé fixe dans l'espace,
de préférence, le dispositif de magnétisation présentant une pluralité de premiers corps magnétiques ou magnétisables, dont un corps respectif est associé à une section de réception.

15. Dispositif selon la revendication 13,
**caractérisé en ce que** le premier corps magnétique ou magnétisable (21) forme une première section d'extrémité et le deuxième corps magnétique ou magnétisable (22) forme une deuxième section d'extrémité d'un étrier magnétique ou magnétisable (30),
de préférence, l'étrier magnétique ou magnétisable (30) étant agencé fixe dans l'espace.

16. Dispositif selon au moins l'une des revendications 3 ou 4 et selon la revendication 15,
**caractérisé en ce que** l'étrier est agencé sur l'élément de palier.

17. Dispositif selon l'une quelconques des revendications précédentes, **caractérisé en ce que** le dispositif de maintien (4, 6, 8) est amagnétique ou présente un matériau non magnétisable au moins dans la zone active du dispositif de magnétisation (20).

18. Dispositif selon l'une des revendications 3 ou 4 et selon la revendication 16,
**caractérisé en ce que** l'élément de transport (4) est amagnétique ou présente un matériau non magnétisable au moins dans la zone active du dispositif de magnétisation (20).
